# EUROPÄISCHE PATENTSCHRIFT

(11) **EP 2 738 300 B1**
(45) Veröffentlichungstag und Bekanntmachung des Hinweises auf die Patenterteilung: **16.03.2016**
(21) Anmeldenummer: 12401239.4
(22) Anmeldetag: 03.12.2012
(51) Int. Cl.: D06F 39/14

(54) **Wäschebehandlungsmaschine, insbesondere Wäschetrockner sowie Verfahren zur Herstellung einer Dichtung an einer Tür für einen Wäschetrockner**
Laundry treatment machine, in particular laundry dryer and process for producing a seal on a door of a laundry dryer
Machine de traitement du linge, notamment sèche-linge et procédé de fabrication d'un joint sur la porte d'un sèche-linge

(43) Veröffentlichungstag der Anmeldung: 04.06.2014
(73) Patentinhaber: Miele & Cie. KG, 33332 Gütersloh (DE)
(72) Erfinder: Funcken, Florian, 33330 Gütersloh (DE); Krumbiegel, Sven, 33803 Steinhagen (DE)

(56) Entgegenhaltungen:
- EP-A1- 0 870 861
- WO-A1-02/34994
- DE-A1-102005 023 445
- DE-A1-102009 047 595

## Beschreibung

Die Erfindung betrifft eine Wäschebehandlungsmaschine insbesondere Wäschetrockner mit einer in einem Gehäuse drehbar gelagerten Trommel, welche an der Gehäusefrontseite eine Beschickungsöffnung aufweist, die mit einer Tür verschließbar ist, wobei die Tür aus einem mittels eines Scharniers schwenkbaren und mittels eines Schließklobens verschließbaren Türträgering besteht an dessen zur Innenseite weisenden Rand der Glasflansch eines topfförmigen Schauglases befestigt ist, auf dem wiederum ein den Glasflanschbereich abdeckender Blendring angeordnet ist.

Aus dem Stand der Technik sind Wäschetrockner mit Beschickungsöffnung an der Frontseite des Maschinengehäuses bekannt. Die Beschickungsöffnung wird mit einer Tür verschlossen, welche mittels eines Scharniers schwenkbar an der Gehäusefront gelagert ist. Gegenüber dem Scharnier ist ein Schließkloben angeordnet, der in die Gehäusefrontseite eingreift und dort verriegelt wird. Die Tür als solches besteht hierbei aus einem ringförmigen Türträger, der einen als Schauglas ausgebildeten Topf aufnimmt und an diesem befestigt ist. An dem ringförmigen Türträger ist von außen und von innen jeweils ein Türblendring vorgesehen, der den Türträgerring mit den Scharnieren und dem Schließkloben abdeckt.

Nach den Designvorgaben wird gefordert, dass zwischen dem Glasflansch und der inneren Türblende ein Abstand im Millimeterbereich einzuhalten ist. Aufgrund der großen Glasdurchmessertoleranzen ergibt sich immer eine konstruktive Fuge zwischen Glas und Blende von mindestens ca. 1 Millimeter. Aus der DE 10 2005 023 445 A1 ist eine Tür für einen Wäschetrockner bekannt, bei dem eine solche Fuge zwischen einem Rahmen und der Glasscheibe mit einer angeformten Dichtung, welche sich lippenartig an der Innenseite der Glasscheibe anschmiegt, überdeckt wird. Wird die Fuge offen gelassen, ergeben sich folgende Nachteile, so können einerseits Flusen in den Hohlraum eindringen und andererseits können aber auch Kondensattropfen in den Hohlraum eindringen, wobei das Innere der Türkonstruktion hierbei auch sichtbar ist. Um diese Nachteile zu beheben, ist es erforderlich, dass eine Dichtung mit Sichtschutz einzusetzen ist. Die bekannte Lösung ist hier das Einsetzen eines Dichtprofils, welches auf der inneren Türblende aufgesteckt wird. Als Sichtschutz wird zudem ein ringförmiges Kunststoffbauteil eingesetzt. Alternativ könnte hierfür auch ein Zweikomponentenbauteil eingesetzt werden. Die Hartschaumkomponente dieses Bauteils dient hierbei als Träger und Sichtschutz, wobei eine angespritzte Weichkomponente die Dichtfunktion ausübt. Bei all diesen möglichen Lösungen wird es als nachteilig angesehen, dass der Einsatz von zwei Bauteilen erforderlich ist, was insbesondere die Kosten erhöht und eine aufwendige Montage mit sich bringt.

Der Erfindung stellt sich somit das Problem eine geeignete Fügetechnik sowie ein Herstellungsverfahren für den Türblendring am ringförmigen Türträger bereitzustellen, welche einen kostengünstigen Verschluss der Schauglasanschlussfuge bezüglich Flusen, Kondensat und Durchsichtigkeit bereitstellt.

Erfindungsgemäß wird dieses Problem durch ein mit den Merkmalen des Patentanspruchs 1 und 9 gelöst. Vorteilhafte Ausgestaltungen und Weiterbildungen der Erfindung ergeben sich aus den nachfolgenden Unteransprüchen.

Die mit der Erfindung erreichten Vorteile bestehen darin, dass auf das Schauglas mit einer robotergeführten Düse ein flüssiger Polyurethan-Schaum aufgebracht wird. Dieser härtet über einen Aufschäumprozess aus und erhält dabei seine ausreichende Elastizität, die die geforderte Dichtigkeit bereitstellt. Die innere Türblende wird dann von oben aufgesetzt und gefügt, so dass im Zusammenspiel des aufgetragenen Polyurethan-Schaums mit der inneren Kante der Türblende eine Dichtung gegenüber Flusen und Kondensat vorhanden ist. Der Schaum als solches bildet hierbei auch den geforderten Sichtschutz. Der aufgetragene Schaum weist hierbei zwei wesentliche Vorteile auf, und zwar liegt er einmal direkt am Schauglas an, weil er direkt auf die Glasoberfläche aufgespritzt wird, und er vereint die Funktionen Sichtschutz und Dichtung in einem Bauteil. Somit gibt es auch keine weitere optisch störende Fuge bzw. Sichtkante. Bei Kontakt mit Wasser löst sich der Schaum nicht vom Glas ab. Die neue Lösung ist hierbei nicht auf die Verwendung von Polyurethan als Basis beschränkt. Andere Materialschäume können analog der obigen Beschreibung eingesetzt werden.

Weitere Vorteile ergeben sich dadurch, dass mit der erfindungsgemäßen Lösung Kosten dahingehend eingespart werden, weil zusätzliche Bauteile am Glasflansch nicht mehr erforderlich sind, wobei die Dichtung maschinell aufgetragen werden kann, so dass dadurch insbesondere Montagekosten eingespart werden.

Gemäß der Erfindung ist am Glasflanschbereich ein schaumartiger Ringstreifen als Flusen- und Kondensatdichtung vorgesehen, der im zusammengefügten Zustand des Blendringes überdeckt ist. Hierbei wird der schaumartige Ringstreifen mittels einer Düse in flüssiger Form auf das Glas aufgetragen. Nach einer vorteilhaften Ausgestaltung besteht der schaumartige Ringstreifen aus einer Polyurethanbeschichtung. Der Ringstreifen als solches liegt hierbei mit seiner vorderen Dichtkante am Glasflanschschenkel an, wobei er mit seiner hinteren umlaufenden Dichtkante einen überwölbten Ringansatz bildet, an dem im zusammengefügten Zustand der Blendring dichtend anliegt. Somit ergibt sich eine Dichtung, die einerseits einen optischen Verschluss zum Blendring bereitstellt, wobei andererseits die dichtende Funktion gewährleistet wird.

Nach einer vorteilhaften Ausgestaltung der Erfindung umfasst der Blendring im Wesentlichen eine U-Form, dessen Basis die Breite des schaumartigen Ringstreifens überdeckt. Dabei liegt der vordere Schenkel des U-förmigen Blendringes an dem Glasflanschschenkel stützend an, wobei der hintere Schenkel des U-förmigen Blendringes an dem überwölbten umlaufenden Ringansatz des schaumartigen Ringstreifens dichtend anliegt. Nach einer zweckmäßigen Ausgestaltung ist an der Unterseite der Basis ein umlaufender Blendstreifensteg angeformt, der in zusammengefügten Zustand des Blendringes an dem Türträgerring ebenfalls anliegt.

Das Problem wird ebenfalls durch ein Verfahren zur Herstellung einer Dichtung an einer Tür einer Wäschebehandlungsmaschine, insbesondere eines Wäschetrockners gelöst. Der Wäschetrockner weist hierbei mit einer in einem Gehäuse drehbar gelagerten Trommel eine Beschickungsöffnung an der Frontseite auf, die mit einer Tür verschlossen wird, wobei die Tür aus einem mittels eines Scharniers schwenkbaren und mittels eines Schließklobens verschließbaren Türträgerring besteht, an dessen zur Innenseite weisenden Rand der Glasflansch eines topfförmigen Schauglases befestigt wird auf dem wiederum ein den Glasflanschbereich abdeckender und dichtender Blendring angesetzt wird. Erfindungsgemäß wird hierzu nach dem Verfahren vorgeschlagen, dass am Glasflanschbereich ein schaumartiger Ringstreifen als Flusen- und Kondensatdichtung mittels einer robotergeführten Düse in flüssiger Form aufgetragen wird, bevor der den Ringstreifen überdeckende Blendring am Türträgerring angesetzt wird. Der schaumartige Ringstreifen besteht hierbei aus einer Polyurethan-Beschichtung, wobei der sich beim Aufschäumprozess bildende Ringstreifen mit seiner vorderen Dichtringkante am Glasflanschschenkel anliegt und mit seiner hinteren umlaufenden Dichtkante einen überwölbten Ringansatz bildet.

Ein Ausführungsbeispiel der Erfindung ist in den Zeichnungen rein schematisch dargestellt und wird nachfolgend näher beschrieben. Es zeigt:
- Figur 1: eine explosionsartige Darstellung des Türträgerrings eines Wäschetrockners mit vorderer und hinterer Türblende;
- Figur 2: eine Einzeldarstellung des am Türring befestigten Schauglases; und
- Figur 3: eine teilweise geschnittene Ansicht ebenfalls in der Perspektive des Schauglases mit angesetztem Blendring und aufgetragener Ringstreifendichtung.

Die Figur 1 zeigt in explosionsartiger Darstellung eine Tür 1 eines nicht näher dargestellten Wäschetrockners mit einer in einem Gehäuse drehbar gelagerten Trommel, welche an der Gehäusefrontseite eine Beschickungsöffnung aufweist. Die Beschickungsöffnung ist hierbei mit der Tür 1 verschließbar, wobei die Tür 1 aus einem mittels eines Scharniers 2 schwenkbaren und mittels eines Schließklobens 3 verschließbaren Türträgerringes 4 besteht. An dem Türträgerring 4 ist an der Vorderseite sowie an der Rückseite jeweils ein Türblendring 5 und 6 befestigt. Dabei ist zumindest der vordere Türblendring 5 mittels einer Verrasterung an dem Türträgerring 4 festgelegt. Am rückwärtigen Bereich des Türträgerrings 4 ist an dem nach innen weisenden Rand der Glasflansch 7 eines topfförmigen Schauglases 8 befestigt, auf dem wiederum der den Glasflanschbereich abdeckende Blendring 6 angeordnet ist.

Das Schauglas 8 in der Einzeldarstellung ist insbesondere in der Figur 2 zu erkennen. Dabei ist am Glasflanschbereich ein schaumartiger Ringstreifen 9 als Flusen- und Kondensatdichtung vorgesehen, wie dieser insbesondere in der Figur 3 näher dargestellt wird. Dieser Ringstreifen 9 wird im zusammengefügten Zustand von dem Türblendring 6 überdeckt. Der schaumartige Ringstreifen 9 wird dabei mittels einer nicht näher dargestellten Düse in flüssiger Form auf den Glasflanschbereich aufgetragen, wobei dieser aus einer Polyurethanbeschichtung besteht. Wie insbesondere aus der Figur 3 zu erkennen ist, liegt der schaumartige Ringstreifen 9 mit seiner vorderen Dichtringkante 10 am Glasflanschschenkel 11 an, wobei der schaumartige Ringstreifen 9 mit seiner hinteren umlaufenden Dichtkante 12 einen überwölbten Ringansatz 13 bildet, an dem im zusammengefügten Zustand der Türblendring 6 dichtend anliegt.

Der Türblendring 6 umfasst hierbei im Wesentlichen eine U-Form dessen Basis 14 der Breite des schaumartigen Ringstreifens 9 entspricht und diesen auch überdeckt. Der vordere Schenkel 15 des U-förmigen Türblendringes 6 liegt hierbei an dem Glasflanschschenkel 11 stützend an, wobei der hintere Schenkel 16 des U-förmigen Türblendringes 6 an dem überwölbten umlaufenden Ringansatz 13 des schaumartigen Ringstreifens 9 dichtend anliegt. Wie insbesondere aus der Figur 3 weiter zu erkennen ist, ist an der Unterseite der Basis 14 ein umlaufender Blendringstreifen 17 angeformt, der im zusammengefügten Zustand des Türblendringes 6 an dem Türträgerring 4 anliegt.

Gemäß dem Verfahren zur Herstellung einer Dichtung an einer Tür 1 einer Wäschebehandlungsmaschine, insbesondere eines Wäschetrockners, der eine Beschickungsöffnung aufweist, die mit einer Tür 1 verschlossen wird, besteht die Tür 1 aus einem mittels eines Scharniers 2 schwenkbaren und mittels eines Schließklobens 3 verschließbaren Türträgerring 4 an dessen zur Innenseite weisenden Rand der Glasflansch 7 eines topfförmigen Schauglases 8 befestigt wird, auf dem wiederum ein den Glasflanschbereich abdeckender und dichtender Türblendring 6 aufgesetzt wird.

Nach dem Verfahren zur Herstellung wird vorgeschlagen, dass am Glasflanschbereich ein schaumartiger Ringstreifen 9 als Flusen- und Kondensatdichtung mittels einer robotergeführten Düse in flüssiger Form aufgetragen wird, bevor der den Ringstreifen 9 überdeckende Türblendring 6 am Türträgerring 4 angesetzt wird. Der schaumartige Ringstreifen 9 besteht hierbei aus einer Polyuretanbeschichtung, wobei der sich beim Aufschäumprozess bildende Ringstreifen 9 mit seiner vorderen Dichtkante 10 am Glasflanschschenkel 11 anlegt und mit seiner hinteren umlaufenden Dichtringkante 12 einen überwölbten Ringansatz 13 bildet.

## Patentansprüche

1. Wäschebehandlungsmaschine insbesondere Wäschetrockner mit einer in einem Gehäuse drehbar gelagerten Trommel, welche an der Gehäusefrontseite eine Beschickungsöffnung aufweist, die mit einer Tür (1) verschließbar ist, wobei die Tür (1) aus einem mittels eines Scharniers (2) schwenkbaren und mittels eines Schließklobens (3) verschließbaren Türträgerring (4) besteht, an dessen zur Innenseite weisenden Rand der Glasflansch (7) eines topfförmigen Schauglases (8) befestigt ist, auf dem wiederum ein den Glasflanschbereich abdeckender Türblendring (6) angeordnet ist,
**dadurch gekennzeichnet,**
**dass** am Glasflanschbereich ein durch Aufschäumen auftragbarer schaumartiger Ringstreifen (9) als Flusen- und Kondensatdichtung vorgesehen ist, der im zusammengefügten Zustand vom Türblendring (6) überdeckt ist.

2. Wäschebehandlungsmaschine nach Anspruch 1,
**dadurch gekennzeichnet,**
**dass** der schaumartige Ringstreifen (9) aus einer Polyurethanbeschichtung besteht.

3. Wäschebehandlungsmaschine nach Anspruch 1 oder 2,
**dadurch gekennzeichnet,**
**dass** der schaumartige Ringstreifen (9) mit seiner vorderen Dichtringkante (10) am Glasflanschschenkel (11) anliegt.

4. Wäschebehandlungsmaschine nach Anspruch 1 bis 3,
**dadurch gekennzeichnet,**
**dass** der schaumartige Ringstreifen (9) mit seiner hinteren umlaufenden Dichtringkante (12) einen überwölbten Ringansatz (13) bildet, an dem im zusammengefügten Zustand der Türblendring (6) dichtend anliegt.

5. Wäschebehandlungsmaschine nach Anspruch 1 bis 4,
**dadurch gekennzeichnet,**
**dass** der Türblendring (6) im Wesentlichen eine U-Form umfasst, dessen Basis (14) die Breite des schaumartigen Ringstreifens (9) überdeckt.

6. Wäschebehandlungsmaschine nach Anspruch 1 bis 5,
**dadurch gekennzeichnet,**
**dass** der vordere Schenkel (15) des U-förmigen Türblendringes (6) an dem Glasflanschschenkel (11) stützend anliegt, wobei der hintere Schenkel (16) des U-förmigen Türblendringes (6) an dem überwölbten umlaufenden Ringansatz (13) des schaumartigen Ringstreifens (9) dichtend anliegt.

7. Wäschebehandlungsmaschine nach Anspruch 1 bis 6,
**dadurch gekennzeichnet,**
**dass** an der Unterseite der Basis (14) ein umlaufender Blendstreifensteg (17) angeformt ist, der im zusammengefügten Zustand des Türblendringes (6) an dem Türträgerring (4) anliegt.

8. Wäschebehandlungsmaschine nach Anspruch 1 bis 7,
**dadurch gekennzeichnet,**
**dass** der schaumartige Ringstreifen (9) aus einer Polyurethanbeschichtung besteht, wobei der sich beim Aufschäumprozess bildende Ringsteifen (9) mit seiner vorderen Dichtringkante (10) am Glasflanschschenkel (11) anlegt, und mit seiner hinteren umlaufenden Dichtringkante (12) einen überwölbten Ringansatz (13) bildet.

9. Verfahren zur Herstellung einer Dichtung an einer Tür (1) einer Wäschebehandlungsmaschine, insbesondere eines Wäschetrockners, mit einer in einem Gehäuse drehbar gelagerten Trommel, welche an der Gehäusefrontseite eine Beschickungsöffnung aufweist, die mit einer Tür (1) verschlossen wird, wobei die Tür (1) aus einem mittels eines Scharniers (2) schwenkbaren und mittels eines Schließklobens (3) verschließbaren Türträgerring (4) besteht, an dessen zur Innenseite weisenden Rand der Glasflansch (7) eines topfförmigen Schauglases (8) befestigt wird, auf dem wiederum ein den Glasflanschbereich abdeckender und dichtender Türblendring (6) aufgesetzt wird,
**dadurch gekennzeichnet,**
**dass** am Glasflanschbereich ein schaumartiger Ringstreifen (9) als Flusen- und Kondensatdichtung in einem Aufschäumprozess mittels einer robotergeführten Düse in flüssiger Form aufgetragen wird, bevor der den Ringsteifen (9) überdeckende Türblendring (6) am Türträgerring (4) angesetzt wird.

## Claims

1. Laundry treatment appliance, in particular a tumble dryer, comprising a drum which is rotatably mounted in a housing and comprises, on the front side of the housing, a loading opening which can be closed by a door (1), the door (1) consisting of a door-mounting ring (4), which can be pivoted by means of a hinge (2) and can be closed by means of a latch (3), the glass flange (7) of a bowl-shaped inspection glass (8) being fastened to the edge of said door-mounting ring that points towards the inside, on which inspection glass a door-cover ring (6), which covers the glass flange region, is arranged in turn,
**characterised in that**
a foam-like annular strip (9), which can be applied by foaming, is provided on the glass flange region in the form of a lint and condensate seal and, when assembled, is covered by the door cover ring (6).

2. Laundry treatment appliance according to claim 1,
**characterised in that**
the foam-like annular strip (9) consists of a polyurethane coating.

3. Laundry treatment appliance according to either claim 1 or claim 2,
**characterised in that**
the front sealing-ring edge (10) of the foam-like annular strip (9) rests on the glass-flange leg (11).

4. Laundry treatment appliance according to claims 1 to 3,
**characterised in that**
the rear circumferential sealing-ring edge (12) of the foam-like annular strip (9) forms an arched annular shoulder (13) on which, when assembled, the door-cover ring (6) rests in a sealing manner.

5. Laundry treatment appliance according to claims 1 to 4,
**characterised in that**
the door-cover ring (6) is substantially U-shaped, the base (14) of which U-shape covers the width of the foam-like annular strip (9).

6. Laundry treatment appliance according to claims 1 to 5,
**characterised in that**
the front leg (15) of the U-shaped door-cover ring (6) rests on the glass-flange leg (11) in a supporting manner, the rear leg (16) of the U-shaped door-cover ring (6) resting in a sealing manner on the arched circumferential annular shoulder (13) of the foam-like annular strip (9).

7. Laundry treatment appliance according to claims 1 to 6,
**characterised in that**
a circumferential cover-strip web (17) is integrally formed on the underside of the base region (14) and rests on the door-mounting ring (4) when the door-cover ring (6) is assembled.

8. Laundry treatment appliance according to claims 1 to 7,
**characterised in that**
the foam-like annular strip (9) consists of a polyurethane coating, the front sealing-ring edge (10) of the annular strip (9), formed during the foaming process, resting on the glass flange side (11) and the rear circumferential sealing-ring edge (12) thereof forming an arched annular shoulder (13).

9. Method for producing a seal on a door (1) of a laundry treatment appliance, in particular a tumble dryer, comprising a drum which is rotatably mounted in a housing and comprises, on the front side of the housing, a loading opening which can be closed by a door (1), the door consisting of a door-mounting ring (4) which can be pivoted by a hinge (2) and can be closed by means of a latch (3), the glass flange (7) of a bowl-shaped inspection glass (8) being fastened to the edge of said door-mounting ring that points towards the inside, on which inspection glass a door-cover ring (6), which covers and seals the glass flange region, is arranged in turn,
**characterised in that**
a foam-like annular strip (9) is applied to the glass flange region in the form of a lint and condensate seal in liquid form in a foaming process by means of a robot-guided nozzle, before the door-cover ring (4), which covers the annular strip (9), is placed on the door-mounting ring (4).

## Revendications

1. Machine de traitement du linge, en particulier sèche-linge, avec un tambour, supporté en rotation dans un carter, qui présente, sur le côté frontal du carter, une ouverture de chargement qui peut être fermée avec une porte (1), dans laquelle la porte (1) se compose d'un anneau de support de porte (4), pouvant pivoter au moyen d'une charnière (2) et pouvant être fermé au moyen d'un gond de fermeture (3), sur le bord duquel, orienté vers le côté intérieur, est fixée la bride de verre (7) d'un verre-regard (8) en forme de pot, sur lequel est disposé à son tour un anneau d'obturation de porte (6) couvrant la zone de la bride de verre,
**caractérisée en ce que**,
sur la zone de la bride de verre, il est prévu une bande annulaire (9) du type mousse pouvant être appliquée par moussage en tant qu'étanchéité contre les peluches et les condensats, qui est recouverte par l'anneau d'obturation de porte (6) dans l'état assemblé.

2. Machine de traitement du linge selon la revendication 1,
**caractérisée en ce que**
la bande annulaire (9) du type mousse se compose d'un revêtement de polyuréthane.

3. Machine de traitement du linge selon la revendication 1 ou 2,
**caractérisée en ce que**
la bande annulaire (9) du type mousse est, par son arête d'anneau d'étanchéité (10) avant, appliquée contre la branche de bride de verre (11).

4. Machine de traitement du linge selon les revendications 1 à 3,
**caractérisée en ce que**
la bande annulaire (9) du type mousse forme, avec son arête d'anneau d'étanchéité (12) arrière périphérique, un épaulement annulaire (13) cintré contre lequel l'anneau d'obturation de porte (6) est appliqué de façon étanche dans l'état assemblé.

5. Machine de traitement du linge selon les revendications 1 à 4,
**caractérisée en ce que**
l'anneau d'obturation de porte (6) comprend essentiellement une forme en U dont la base (14) recouvre la largeur de la bande annulaire (9) du type mousse.

6. Machine de traitement du linge selon les revendications 1 à 5,
**caractérisée en ce que**
la branche (15) avant de l'anneau d'obturation de porte (6) en forme de U est appliquée en appui sur la branche de bride de verre (11), dans laquelle la branche (16) arrière de l'anneau d'obturation de porte (6) en forme de U est appliquée de façon étanche contre l'épaulement annulaire (13) périphérique cintré de la bande annulaire (9) du type mousse.

7. Machine de traitement du linge selon les revendications 1 à 6,
**caractérisée en ce que**,
sur le côté inférieur de la base (14), il est formé une nervure de bande d'obturation (17) périphérique qui est appliquée contre l'anneau de support de porte (4) dans l'état assemblé de l'anneau d'obturation de porte (6).

8. Machine de traitement du linge selon les revendications 1 à 7,
**caractérisée en ce que**
la bande annulaire (9) du type mousse se compose d'un revêtement en polyuréthane, dans laquelle la bande annulaire (9) se formant lors du processus de moussage s'applique avec son arête d'anneau d'étanchéité (10) avant contre la branche de bride de verre (11), et forme un épaulement annulaire (13) cintré avec son arête d'anneau d'étanchéité (12) périphérique arrière.

9. Procédé de fabrication d'une étanchéité sur une porte (1) d'une machine de traitement du linge, en particulier d'un sèche-linge, avec un tambour, supporté en rotation dans un carter, qui présente, sur le côté frontal du carter, une ouverture de chargement qui peut être fermée avec une porte (1), dans laquelle la porte (1) se compose d'un anneau de support de porte (4) pouvant pivoter au moyen d'une charnière (2) et pouvant être fermé au moyen d'un gond de fermeture (3), sur le bord duquel, orienté vers le côté intérieur, est fixée la bride de verre (7) d'un verre-regard (8) en forme de pot, sur lequel est disposé à son tour un anneau d'obturation de porte (6) couvrant la zone de la bride de verre et assurant l'étanchéité,
**caractérisé en ce que**,
sur la zone de la bride de verre, une bande annulaire (9) du type mousse est appliquée sous forme liquide en tant qu'étanchéité contre les peluches et les condensats dans un processus de moussage au moyen d'une buse guidée par robot, avant que l'anneau d'obturation de porte (6) recouvrant la bande annulaire (9) soit posé sur l'anneau de support de porte (4).
